# FASCICULE DE BREVET EUROPEEN

(11) **EP 1 644 569 B1**
(45) Date de publication et mention de la délivrance du brevet: **16.01.2008**
(21) Numéro de dépôt: 04767503.8
(22) Date de dépôt: 29.06.2004
(51) Int. Cl.: D06F 75/14, D06F 75/18

(54) **FER A REPASSER COMPORTANT UN RESERVOIR D'EAU MUNI D'UN ORIFICE DE REMPLISSAGE SUR LA FACE ARRIERE DU FER**
BÜGELEISEN MIT WASSERTANK UND EINER EINFÜLLÖFFNUNG AM HECK
LAUNDRY IRON COMPRISING A WATER RESERVOIR PROVIDED WITH A FILLING HOLE AT THE REAR END OF THE IRON

(30) Priorité: 11.07.2003 FR 0308506
(43) Date de publication de la demande: 12.04.2006
(73) Titulaire: SEB S.A., 69132 Ecully (FR)
(72) Inventeur: GIOVALLE, Christian, F-38440 Moidieu De Tourbe (FR); JOUVEL, Michel, F-69630 Chaponost (FR)
(74) Mandataire: Kiehl, Hubert
(86) Numéro de dépôt international: PCT/FR2004/001659
(87) Numéro de publication internationale: WO 2005/014915

(56) Documents cités:
- DE-B- 1 016 226
- FR-A- 2 830 266
- US-A- 5 926 983

## Description

La présente invention se rapporte à un fer à repasser et plus particulièrement à un fer à repasser comportant un réservoir d'eau muni d'un orifice de remplissage sur la face arrière du fer.

**II** est connu de la demande de brevet FR 2 830 266, déposée par la demanderesse, un fer à repasser comportant un orifice de remplissage du réservoir placé au niveau du talon du fer et orienté de façon à ce que le remplissage du réservoir s'effectue en tenant le fer à repasser sensiblement verticalement, la pointe en bas. Une telle disposition permet d'avoir un orifice de remplissage de taille importante, dégagé de tout obstacle, qui facilite le remplissage rapide du réservoir, en le plaçant notamment directement sous un robinet. Cependant, un tel fer à repasser comporte habituellement une chambre de vaporisation alimentée par un boisseau goutte-à-goutte qui est disposé à l'avant du fer pour des raisons d'encombrement.

Or, une telle disposition du boisseau goutte-à-goutte à l'avant du fer présente l'inconvénient de permettre à l'eau du réservoir de s'écouler par le boisseau goutte-à-goutte lorsque le fer est basculé vers l'avant. II s'ensuit que, lors de l'opération de remplissage du réservoir, de l'eau peut s'écouler en dehors du fer si l'utilisateur n'a pas pensé à fermer le boisseau, ce qui est mal perçu par l'utilisateur.

Aussi, un but de la présente invention est de remédier à cet inconvénient en proposant un fer à repasser muni d'un réservoir à remplissage par l'arrière ne laissant pas s'échapper l'eau du réservoir lorsque le fer est placé la tête en bas et dans lequel l'écoulement de l'eau du réservoir vers la chambre de vaporisation s'effectue correctement lorsque le fer est posé sur sa semelle.

A cet effet, l'invention a pour objet un fer à repasser comportant un réservoir d'eau muni d'un orifice de remplissage situé sur la face arrière du fer, de sorte que le remplissage du réservoir s'effectue en tenant le fer basculé vers l'avant, le réservoir étant en communication avec un boisseau goutte-à-goutte alimentant une chambre de vaporisation, caractérisé en ce que le boisseau goutte-à-goutte est alimenté par une canalisation débouchant à proximité de l'arrière du réservoir.

Une telle caractéristique permet d'éviter que l'eau du réservoir ne s'écoule par le boisseau lorsque le fer est basculé vers l'avant, en particulier lors du remplissage du réservoir.

Selon un mode particulier de réalisation de l'invention, la canalisation débouche dans la partie inférieure arrière du réservoir.

Une telle caractéristique permet d'optimiser l'alimentation du boisseau lorsque le fer est posé sur sa semelle.

Selon une autre caractéristique de l'invention, l'orifice de remplissage du réservoir se prolonge à l'intérieur du réservoir par un manchon ménageant dans le réservoir, à l'extérieur du manchon, une réserve d'air lors du remplissage du réservoir.

Une telle caractéristique présente l'avantage de ménager une réserve d'air se remplissant difficilement d'eau lors du remplissage du réservoir.

Selon une autre caractéristique de l'invention, la canalisation débouche dans la réserve d'air ménagée de part et d'autre du manchon.

Une telle caractéristique permet de limiter davantage les risques d'écoulement d'eau par le boisseau goutte-à-goutte lors du remplissage du réservoir.

Selon encore une autre caractéristique de l'invention, le réservoir comporte une paroi s'étendant depuis le fond du réservoir et formant un barrage retenant l'eau sur l'arrière du réservoir lorsque le niveau d'eau dans ce dernier devient faible.

Une telle caractéristique favorise le vidage complet du réservoir au travers de la canalisation alimentant le boisseau en retenant, sur l'arrière du réservoir, l'eau provenant de vagues générées par les mouvements d'avant en arrière lors du repassage. Une telle caractéristique permet notamment d'utiliser un réservoir dont la partie arrière est surélevée par rapport à la partie avant, tout en conservant un bon vidage du réservoir.

Selon une autre caractéristique de l'invention, la canalisation est constituée par un tube d'alimentation et la paroi formant barrage s'étend transversalement sur la largeur du réservoir et verticalement sur une hauteur correspondant sensiblement au diamètre extérieur du tube d'alimentation, cette paroi comportant une ouverture pour le passage du tube d'alimentation.

Selon encore une autre caractéristique de l'invention, le réservoir comporte un circuit d'évent présentant une extrémité débouchant dans la partie arrière du réservoir et une extrémité, en contact avec l'air extérieur, située dans la partie supérieure avant du fer.

Une telle caractéristique permet d'effectuer une mise à l'air du réservoir permettant un bon écoulement de l'eau en direction du boisseau goutte-à-goutte et limitant les risques d'écoulement d'eau en dehors du réservoir lorsque le fer est basculé vers l'avant ou est placé sur son talon.

Selon encore une autre caractéristique de l'invention, le circuit d'évent comporte une chambre tampon placée dans la partie supérieure avant du corps du fer de façon à se trouver au-dessus du niveau d'eau maximum dans le réservoir lorsque le fer repose horizontalement.

Une telle caractéristique permet d'éviter que l'eau ne s'échappe par l'extrémité du circuit d'évent en recueillant, dans la chambre tampon, l'eau présente dans le circuit.d'évent lorsque le fer est basculé vers l'avant.

Selon encore une autre caractéristique de l'invention, le circuit d'évent comprend un tuyau de faible section qui débouche dans la partie supérieure arrière du réservoir et se prolonge par une cloche s'étendant vers le bas et présentant une ouverture dans sa partie inférieure.

Une telle caractéristique permet de limiter le volume de la chambre tampon tout en assurant un bon fonctionnement du circuit d'évent.

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
- la figure 1 est une vue générale, en coupe longitudinale, d'un fer à repasser selon un mode particulier de réalisation de l'invention ;
- la figure 2 est une vue de dessus du fer à repasser de la figure 1 dans laquelle la demi-vue supérieure est représentée partiellement arrachée ;
- la figure 3 est une vue similaire à la figure 1, représentant le fer en position basculée vers l'avant, adaptée pour le remplissage du réservoir.

Les figures 1 et 2 représentent une vue schématique d'un fer à repasser à vapeur comportant une semelle chauffante 1, une poignée 2 et un corps intégrant un réservoir d'eau 3. La poignée 2 est reliée à l'arrière du fer par deux bras 4 s'étendant, en s'écartant depuis la poignée 2, jusqu'au corps du fer de sorte que la structure obtenue est sensiblement triangulée et constitue un talon sur lequel peut reposer le fer.

Conformément à la figure 1, le réservoir 3 du fer comporte un orifice de remplissage 5 disposé sur la face arrière du fer, entre les deux bras 4. L'orifice 5 est incliné vers l'arrière du fer de sorte que le remplissage du fer s'effectue en tenant le fer basculé vers l'avant, comme cela est représenté sur la figure 3. Pour des raisons d'encombrement sous le réservoir 3, ce dernier présente une partie arrière surélevée par rapport à la partie avant du réservoir 3.

L'orifice de remplissage 5 est obturé par un bouchon 6 amovible et comporte un manchon 5a cylindrique, dans l'axe de l'orifice 5, s'étendant sur quelques centimètres vers l'intérieur du réservoir 3. L'extrémité inférieure du manchon 5a délimite le niveau maxi de remplissage du réservoir 3 lorsque le fer est en position de remplissage, basculé vers l'avant. De plus, dans cette position de remplissage, le manchon 5a ménage dans le réservoir, de part et d'autre du manchon 5a, un volume difficilement remplissable en eau constituant une réserve d'air.

Plus particulièrement selon l'invention, le réservoir 3 est raccordé, par l'intermédiaire d'un tube d'alimentation 8, à une chambre 9 intégrée dans la partie avant du réservoir 3 et alimentant un boisseau goutte-à-goutte 7 délivrant progressivement de l'eau à une chambre de vaporisation 10 intégrée dans la semelle chauffante 1.

Le tube d'alimentation 8, qui s'étend au fond du réservoir 3, présente préférentiellement un diamètre intérieur supérieur à 5 mm et comporte une extrémité 8a débouchant librement à l'arrière du réservoir 3, dans le volume entourant le manchon 5a. L'autre extrémité 8b du tube d'alimentation est raccordée à un clapet anti-goutte 11 interposé entre le réservoir 3 et la chambre 9 d'alimentation du boisseau goutte-à-goutte 7. De manière connue, le clapet anti-goutte 11 est commandé par un organe de commande, non représenté, assurant la fermeture du clapet lorsque la température de la chambre de vaporisation n'est pas suffisante pour la production de la vapeur.

Afin de favoriser le remplissage du tuyau d'alimentation 8 lorsque le niveau d'eau dans le réservoir 3 devient faible, une paroi 16 est disposée à l'arrière du réservoir. Cette paroi 16 s'étend transversalement au réservoir 3 sur toute la largeur de ce dernier. La paroi 16 s'étend verticalement, à partir du fond du réservoir 3, sur une hauteur correspondant sensiblement au diamètre extérieur du tube 8 et comporte une encoche dans laquelle est inséré le tube d'alimentation 8 de sorte que la liaison entre ces deux éléments est étanche à l'eau. Cette paroi 16, qui est avantageusement moulée avec le réservoir 3, joue le rôle d'un barrage recueillant l'eau provenant des vagues générées par le déplacement d'avant en arrière du fer lors des phases de repassage et la maintenant autour de l'extrémité 8a. Un tel barrage présente l'avantage d'assurer le bon vidage du réservoir bien que l'extrémité 8a débouche dans la partie arrière légèrement surélevée du réservoir 3.

Conformément à la figure 1, le réservoir 3 est également muni d'un circuit d'évent permettant à l'eau du réservoir de s'écouler sans difficulté dans le tube d'alimentation 8. Ce circuit d'évent comporte un tuyau d'évent 12 de faible section de passage s'étendant dans le réservoir 3 et comprenant une extrémité arrière 12a avantageusement raccordée à un élément creux 15 en forme de cloche, non représentés sur la figure 2, placée le plus en arrière possible dans le réservoir 3. La cloche 15 joue le rôle d'une pompe éliminant, par aspiration, les éventuelles gouttes d'eau accrochées par capillarité à l'intérieur du tuyau d'évent 12 lorsque le fer est basculé de la position verticale, sur son talon, à la position horizontale sur sa semelle.

Le tuyau d'évent comporte également une extrémité avant 12b raccordée à une chambre tampon 13 placée au-dessus du réservoir 3, à l'extrémité avant de ce dernier. La chambre tampon 13 présente un volume sensiblement égale au volume d'eau pouvant être contenu dans le tuyau d'évent 12 et comporte une paroi supérieure munie d'une ouverture 13a communiquant avec l'air extérieur par l'intermédiaire d'un embout 14.

Le fer à repasser ainsi réalisé présente l'avantage de permettre le remplissage du réservoir, en tenant le fer basculé vers l'avant, sans risque d'écoulement d'eau en dehors du réservoir.

Conformément à la figure 3 qui représente le fer dans une position adaptée pour le remplissage du réservoir, le tube d'alimentation 8 permet d'éviter que, dans cette position, le réservoir ne se vide au travers du boisseau goutte-à-goutte 7 lorsque ce dernier est resté dans une position prévue pour la production de vapeur. En effet, l'extrémité du tube d'alimentation 8 débouche à l'arrière du réservoir 3 dans une poche d'air ménagée par la présence du manchon 5a. Ainsi, seule la faible quantité d'eau présente dans le tube d'alimentation 8 et dans la chambre d'alimentation 9 peut s'écouler en direction de la chambre de vaporisation 10 lorsque le fer est basculé vers savant, cette faible quantité d'eau ayant toutes les chances d'être évaporée au contact de la chambre d'évaporation 10.

La chambre tampon 13 permet quant à elle d'éviter que l'eau ne s'échappe par l'embout 14 du circuit d'évent en recueillant l'eau éventuellement présente dans le circuit d'évent lorsque le fer est basculé vers l'avant.

Bien entendu, l'invention est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention, défini par les revendications.

## Revendications

1. Fer à repasser comportant un réservoir d'eau (3) muni d'un orifice de remplissage (5) situé sur la face arrière du fer de sorte que le remplissage du réservoir (3) s'effectue en tenant le fer basculé vers l'avant, ledit réservoir (3) étant en communication avec un boisseau goutte-à-goutte (7) disposé dans la partie avant du fer et alimentant une chambre de vaporisation (10), **caractérisé en ce que** ledit boisseau goutte-à-goutte (7) est alimenté par une canalisation (8) débouchant à proximité de l'arrière du réservoir (3).

2. Fer à repasser selon la revendication 1, **caractérisé en ce que** ladite canalisation (8) débouche dans la partie inférieure arrière du réservoir (3).

3. Fer à repasser selon l'une quelconque des revendications 1 à 2, **caractérisé en ce que** l'orifice de remplissage (5) du réservoir (3) se prolonge à l'intérieur du réservoir par un manchon (5a) ménageant dans le réservoir (3), à l'extérieur du manchon (5a), une réserve d'air lors du remplissage du réservoir.

4. Fer à repasser selon la revendication 3, **caractérisé en ce que** la canalisation (8) débouche dans la réserve d'air ménagée de part et d'autre du manchon (5a).

5. Fer à repasser selon l'une quelconque des revendications 1 à 4, **caractérisé en ce que** le réservoir (3) comporte une paroi (16) s'étendant depuis le fond du réservoir (3) et formant un barrage retenant l'eau sur l'arrière du réservoir (3) lorsque le niveau d'eau dans ce dernier devient faible.

6. Fer à repasser selon la revendication 5, **caractérisé en ce que** la canalisation est constituée par un tube d'alimentation (8) et **en ce que** la paroi (16) s'étend transversalement sur la largeur du réservoir (3) et verticalement sur une hauteur correspondant sensiblement au diamètre extérieur du tube d'alimentation (8), ladite paroi (16) comportant une ouverture pour le passage du tube d'alimentation (8).

7. Fer à repasser selon l'une quelconque des revendications 1 à 6, **caractérisé en ce que** le réservoir (3) comporte un circuit d'évent présentant une extrémité débouchant dans la partie arrière du réservoir (3) et une extrémité, en contact avec l'air extérieur, située dans la partie supérieure avant du fer.

8. Fer à repasser selon la revendication 7, **caractérisé en ce que** ledit circuit d'évent comporte une chambre tampon (13) placée dans la partie supérieure avant du corps du fer de façon à se trouver au-dessus du niveau d'eau maximum dans le réservoir (3) lorsque le fer repose horizontalement.

9. Fer à repasser selon l'une quelconque des revendications 7 à 8, **caractérisé en ce que** le circuit d'évent comprend un tuyau (12) de faible section qui débouche dans la partie supérieure arrière du réservoir (3) et se prolonge par une cloche (15) s'étendant vers le bas et présentant une ouverture dans sa partie inférieure.

## Claims

1. A smoothing iron including a water tank (3) provided with a filler orifice (5) situated in the rear face of the iron so that the tank (3) is filled by holding the iron with its tip tilted downwards, said tank (3) being in communication with a drip-feed valve (7) disposed in the front portion of the iron and feeding a steam chamber (10), the iron being **characterized in that** said drip-feed valve (7) is fed by a pipe (8) opening out close to the rear end of the tank (3).

2. An iron according to claim 1, **characterized in that** said pipe (8) opens out into a rear bottom portion of the tank (3).

3. An iron according to claim 1 or claim 3, **characterized in that** the filler orifice (5) of the tank (3) is extended inside the tank by a sleeve (5a) that retains a supply of air inside the tank (3), around the outside of the sleeve (5a), while the tank is being filled.

4. An iron according to according to claim 3, **characterized in that** the pipe (8) opens out into the supply of air retained on either side of the sleeve (5a).

5. An iron according to any one of claims 1 to 4, **characterized in that** the tank (3) has a wall (16) extending from the bottom of the tank (3) and forming a dam that retains water at the rear end of the tank (3) when the water level in the tank becomes low.

6. An iron according to claim 5, **characterized in that** the pipe is constituted by a feed tube (8) and **in that** the wall (16) extends transversely over the entire width of the tank (3) and vertically over a height that corresponds substantially to the outside diameter of the feed tube (8), said wall (16) including an opening through which the feed tube (8) passes.

7. An iron according to any one of claims 1 to 6, **characterized in that** the tank (3) includes a vent circuit presenting one end that opens out into the rear portion of the tank (3) and one end that is in contact with the outside air and that is situated in the front top portion of the iron.

8. An iron according to claim 7, **characterized in that** said vent circuit includes a buffer chamber (13) placed in the front top portion of the body of the iron so as to be located above the maximum water level in the tank (3) when the iron is resting horizontally..

9. An iron according to claim 7 or claim 8, **characterized in that** the vent circuit comprises a small section pipe (12) opening out into the rear top portion of the tank (3) and extended by a bell (15) that extends downwards and presents an opening in its bottom portion.

## Patentansprüche

1. Bügeleisen mit einem Wasserbehälter (3), der mit einer Einfüllöffnung (5) versehen ist, die sich an der Rückseite des Bügeleisens befindet, so dass das Einfüllen des Behälters erfolgt, indem das Bügeleisen nach vorne gekippt wird, wobei der Behälter (3) mit einem Tropfventileinsatz (7) verbunden ist, der im vorderen Teil des Bügeleisens angeordnet ist und eine Verdampfungskammer (10) speist, **dadurch gekennzeichnet, dass** der Tropfventileinsatz (7) von einer Leitung (8) gespeist ist, die in der Nähe des hinteren Teils des Behälters (3) mündet.

2. Bügeleisen nach Anspruch 1, **dadurch gekennzeichnet, dass** die Leitung (8) in den hinteren, unteren Teil des Behälters (3) mündet.

3. Bügeleisen nach einem der Ansprüche 1 bis 2, **dadurch gekennzeichnet, dass** sich die Einfüllöffnung (5) des Behälters (3) innerhalb des Behälters über einen Stutzen (5a) verlängert, der während des Befüllens des Behälters eine Luftreserve innerhalb des Behälters (3) außerhalb des Stutzens (5a) bildet.

4. Bügeleisen nach Anspruch 3, **dadurch gekennzeichnet, dass** die Leitung (8) in der auf der einen und der anderen Seite des Stutzens (5a) gebildeten Luftreserve mündet.

5. Bügeleisen nach einem der Ansprüche 1 bis 4, **dadurch gekennzeichnet, dass** der Behälter (3) eine Wand (16) aufweist, die sich aus dem Boden des Behälters (3) erstreckt und eine Sperre bildet, die das Wasser im hinteren Teil des Behälters (3) zurückhält, wenn der Wasserpegel im Behälter niedrig wird.

6. Bügeleisen nach Anspruch 5, **dadurch gekennzeichnet, dass** die Leitung aus einem Speiserohr (8) besteht und dass sich die Wand (16) quer zur Breite des Behälters (3) und vertikal auf einer Höhe erstreckt, die im Wesentlichen dem Außendurchmesser des Speiserohrs (8) entspricht, wobei die Wand (16) eine Öffnung für den Durchgang des Speiserohrs (8) aufweist.

7. Bügeleisen nach einem der Ansprüche 1 bis 6, **dadurch gekennzeichnet, dass** der Behälter (3) einen Lüftungskreis umfasst, der ein Ende, das in den hinteren Teil des Behälters (3) mündet, und ein Ende, das mit der Außenluft in Kontakt steht und sich im oberen vorderen Teil des Bügeleisens befindet, aufweist.

8. Bügeleisen nach Anspruch 7, **dadurch gekennzeichnet, dass** der Lüftungskreis eine Pufferkammer (13) aufweist, die im oberen vorderen Teil des Bügeleisens angeordnet ist, so dass sie sich oberhalb des maximalen Wasserpegels im Behälter (3) befindet, wenn das Bügeleisen waagerecht aufliegt.

9. Bügeleisen nach einem der Ansprüche 7 bis 8, **dadurch gekennzeichnet, dass** der Lüftungskreis einen Schlauch (12) geringen Querschnitts aufweist, der in den oberen hinteren Teil des Behälters (3) mündet und sich über eine Glocke (15) verlängert, die sich nach unten erstreckt und in ihrem unteren Teil eine Öffnung aufweist.
